# EUROPÄISCHE PATENTSCHRIFT

(11) **EP 1 903 160 B1**
(45) Veröffentlichungstag und Bekanntmachung des Hinweises auf die Patenterteilung: **14.07.2010**
(21) Anmeldenummer: 06019453.7
(22) Anmeldetag: 18.09.2006
(51) Int. Cl.: E04F 19/08, E04B 9/00

(54) **Revisionsvorrichtung**
Inspection device
Dispositif d'inspection

(43) Veröffentlichungstag der Anmeldung: 26.03.2008
(73) Patentinhaber: Langenhorst, Christoph, 59494 Soest (DE)
(72) Erfinder: Langenhorst, Christoph, 59494 Soest (DE)
(74) Vertreter: Kayser, Christoph

(56) Entgegenhaltungen:
- EP-A- 0 600 212
- DE-U- 20 108 326
- GB-A- 606 014
- GB-A- 2 148 362

## Beschreibung

Die vorliegende Erfindung betrifft eine Revisionsvorrichtung, mit einem Revisionsrahmen mit Rahmenprofil und einem darin einsetzbaren Revisionsdeckel mit Deckelprofil, wobei das Rahmenprofil und das Deckelprofil jeweils einen Sichtschenkel und einen Auflageschenkel aufweisen, die miteinander jeweils einen Eckbereich bilden.

Aus GB-A-606 014 ist eine Abdeckung bekannt, die in einen Rahmen eingesetzt werden kann. Die vertikalen Schenkel in GB-A-606 014 entsprechen den Sichtschenkeln. Die vertikalen Schenkel des Rahmens und der Abdeckung sind aneinander angepasst und weisen L-förmige Vorsprünge auf, die ineinander greifen. Beschrieben sind zwei aufeinander folgende L-förmige Ausbildungen im vertikalen Sichtschenkel des Deckels und des Rahmens, wobei der Winkel des zweiten L-förmigen Abschnitts eine Rinne für ein Dichtungsmittel bilden soll. Obwohl der in GB-A-606 014 beschriebene Gegenstand mit weniger Gewicht ausgebildet sein soll, als dies in dem Stand der Technik der Fall war, offenbart GB-A-606 014 an keiner Stelle, dass eine fehlende Steifigkeit der Rahmen ein Problem sein könnte. Es ist in der GB-A-606 014 beschrieben, dass der Deckel mit Verstärkungsstangen versehen sein kann. Solche Verstärkungsstangen dienen der Erhöhung einer Steifigkeit.

In der GB-A-606 014 ist ebenfalls beschrieben, dass die Ecken des Deckels durch Eckstücke mit dreieckigem Querschnitt verstärkt sein können. Die L-förmigen Ausbildungen der vertikalen Sichtschenkel bilden Verformungen über den gesamten Schenkel und dienen nicht als Sicke zur Erhöhung der Steifigkeit in dem jeweiligen Schenkel.

Aus GB-A-214 8362 ist ebenfalls ein Deckel und ein Rahmen zum Einsetzen des Deckels bekannt. Der Rahmen weist einen Auflageschenkel auf, in welchem zwei Rinnen ausgebildet sind. Im Boden des Deckels sind an passender Stelle zwei Auswölbungen ausgebildet, die in die Rinnen passen. Dadurch wird zwischen dem Deckel und dem Rahmen eine Art Steckverbindung hergestellt. An den Verformungen handelt es sich nicht um Sicken, die für eine Steifigkeit in dem horizontalen Schenkel sorgen sollen.

Aus EP-A-0600212 ist eine Revisionsabdeckung des gleichen Anmelders der vorliegenden Patentanmeldung bekannt. Die Aufgabe in EP-A-0600212 besteht darin, eine Revisionsabdeckung so auszubilden, dass funktionsgerechte Scharniere für den Revisionsdeckel ermöglicht werden. Sicken sind in dem verwendeten Material nicht vorgesehen.

Aus DE-U-20108326 ist eine Schachtabdeckung bekannt, die ebenfalls keinen Hinweis auf Sicken zur Erhöhung der Rechtwinkligkeit und Gradheit von Sichtschenkel und Auflageschenkel gibt.

Die bekannten Revisionsvorrichtungen haben sich bewert, sind jedoch hinsichtlich der Herstellungskosten verbesserungsfähig. Denn üblicherweise werden das Rahmenprofil für den Revisionsrahmen und auch das Deckelprofil für den Revisionsdeckel aus Stranggepresstem Aluminium hergestellt, um die erforderliche Formstabilität und Rechtwinkligkeit zur Verfügung zu stellen. Durch den Rückgriff auf Aluminium sind die Produktionskosten relativ hoch. Denn die bekannten Profile verfügen meistens über eine Materialstärke von mehr als 1,5mm. Nur diese Stärken garantieren, das Rechtwinkligkeit der meist im Querschnitt L- oder T-förmigen Profile gegeben ist und Sichtkanten die erforderliche Parallelität aufweisen. Hier setzt die Erfindung ein.

Der Erfindung liegt das technische Problem zugrunde, eine Revisionsvorrichtung der eingangs genannten Art so weiter zu entwickeln, dass auch bei sehr geringer Materialstärke eine Rechtwinkligkeit und Parallelität von Sichtkanten der verwendeten Profile erreicht wird.

Die Aufgabe wird erfingdungsgemäß durch die kennzeichnenden Merkmale des Anspruchs 1 gelöst.

Das heißt, es werden erfindungsgemäß spezielle Profilausbildungen eingesetzt, nämlich solche, mit deren Hilfe beispielsweise die Rechteckform des Rahmenprofils (im Querschnitt) im Zuge der Profilherstellung sichergestellt ist. Grundsätzlich kann auch eine problemlose nachträgliche Ausrichtung in Rechteckform oder ein die Geradheit verbessernder Richtvorgang vorgesehen werden. Aus Kostengründen wird man jedoch auf solche Richtvorgänge verzichten wollen und sie sind wegen der erfindungsgemäß eingesetzten speziellen Profilausbildungen bzw. gleichsam Profilpuffer auch nicht nötig.

Tatsächlich werden die erfindungsgemäßen Profile, also das Rahmenprofil und/oder das Deckelprofil üblicherweise rollgeformt. Bei diesen rollgeformten Profilen werden beim Ablängen bzw. einem Trennprozess oftmals Spannungen im Winkelbereich frei, so dass der beispielsweise geformte 90°-Winkel verspringt, d. h. nicht mehr eingehalten wird. An dieser Stelle sorgt nun die die Rechteckform des Rahmenprofils (im Querschnitt) im Zuge der Profilherstellung sicherstellende spezielle Profilausbildung bzw. der erfindungsgemäße Profilpuffer dafür, dass das vorgenannte "Verspringen" des Winkels nicht mehr auftritt bzw. die fraglichen Spannungen von der Profilausbildung respektive dem Profilpuffer aufgenommen werden. Dadurch erübrigt sich in der Regel ein nachträglicher Richtvorgang.

Vergleichbares gilt für die die Geradheit gebende Profilausbildung bzw. den dortigen Profilpuffer. Denn diese Profilausbildung sorgt dafür, dass z. b. das Deckelprofil im Zuge der Profilherstellung die erforderliche Geradheit - zumindest bereichsweise - aufweist und diese Geradheit auch nach einem Trennvorgang unverändert gegeben ist. Selbstverständlich lässt sich die Geradheit unschwer auch durch einen optionalen nachträglichen Richtvorgang erzielen, welcher im Rahmen der Erfindung allerdings üblicherweise entfallen kann, weil die die Geradheit gebende Profilausbildung etwaige beim Trennen freiwerdende Spannungen aufnimmt.

Folgerichtig mag man im Rahmen der Erfindung auch von einer Rechteckform-Profilausbildung bzw. einem Rechteckform-Profilpuffer und einer Geradheit-Profilausbildung bzw. einem Geradheit-Profilpuffer sprechen. Selbstverständlich sind auch Kombinationen denkbar, d. h., dass eine Rechteckform-/Geradheit-Profilausbildung vorliegt. Immer sorgen die speziellen Profilausbildungen bzw. Profilpuffer dafür, dass die rollgeformten Profile, d. h. das Rahmenprofil und/oder das Deckelprofil, ihre durch den Rollvorgang vorgegebene Geometrie (insbesondere Rechteckform und Geradheit) im Wesentlichen beibehalten und anschließende Verfahrensschritte, wie z. B. ein Trennvorgang, die Profilgestaltung nicht negativ beeinflussen.

Im Rahmen der Erfindung sorgt die Profilausbildung also dafür, dass das Rahmenprofil und/oder das Deckelprofil beispielsweise die erforderliche Rechtwinkligkeit im Querschnitt aufweist. Denn die Profile (Rahmenprofil bzw. Deckelprofil) sind größtenteils L- oder T-förmig im Querschnitt ausgebildet, wobei es für die Funktionsweise der Revisionsvorrichtung und ihr optisches Erscheinungsbild erforderlich ist, den jeweils von zugehörigen L-Schenkein oder T-Schenkeln eingeschlossenen rechten Winkel einzuhalten. Hierbei geht die Erfindung von der Erkenntnis aus, dass sowohl das Rahmenprofil als auch das Deckelprofil jeweils wenigstens einen Auflageschenkel sowie einen Sichtschenkel aufweisen. Der Auflageschenkel dient in der Regel dazu, die Verkleidung bzw. eine an dieser Stelle vorgesehene Beplankung mit dem Revisionsrahmen respektive dem Revisionsdeckel zu verbinden. Dagegen ist der Sichtschenkel sichtbar und tritt durch die Verkleidung nach außen bzw. schließt mit dieser bündig ab.

Bei der Verkleidung bzw. Beplankung handelt es sich üblicherweise um Gipsplatten, Mineralfaserplatten, Schallschutzdämmplatten, Wärmedämmplatten, Brandschutzdämmplatten usw., die auch aus Holz, Kunststoff oder sogar Stahl gefertigt sein können. Jedenfalls werden diese verschiedenen Verkleidungsplatten oder Dämmplatten bzw. wird die Beplankung in der Regel an dem einen oder bei T-Profilen an den beiden Auflageschenkeln des Rahmensprofils wie des Deckelprofils festgelegt. Die beiden Auflageschenkel von einerseits Deckelprofil und andererseits Rahmenprofil sind meistens nicht sichtbar. Demgegenüber ragt der jeweilige Sichtschenkel von einerseits dem Rahmenprofil und andererseits dem Deckelprofil regelmäßig bis in die Verkleidung hinein, so dass der jeweilige Kopfbereich des Sichtschenkels sichtbar wird.

Nun kommt es darauf an, dass die beiden Sichtschenkel von einerseits dem Deckelprofil und andererseits dem Rahmenprofil gerade und zusätzlich parallel zueinander verlaufen, und zwar wenigstens in ihrem sichtbaren Kopfbereich. Dies ist aufgrund ästhetischer Anforderungen erforderlich. Ebenso sichert die dargelegte Parallelität eine einwandfreie Funktionsweise, wenn der Revisionsdeckel über Scharniere in dem Revisionsrahmen festgelegt und kollisionsfrei ein- und abgeklappt werden soll. Insofern kommt es im allgemeinen und zusammenfassend darauf an, dass die die Geradheit gebende erfindungsgemäße Profilausbildung zugleich für die notwendige Parallelität der beiden Sichtschenkel von einerseits dem Rahmenprofil und andererseits dem Deckelprofil, zumindest in ihrem Kopfbereich sorgt. D. h., es handelt sich nach bevorzugter Ausführungsform bei der Profilausbildung um eine solche, die nicht nur Geradheit, sondern zudem Parallelität zwischen den beiden Sichtschenkeln von einerseits Deckelprofil und andererseits Rahmenprofil zur Verfügung stellt, und zwar wenigstens im jeweiligen Kopfbereich.

Darüber hinaus sorgt die fragliche und/oder eine andere Profilausbildung dafür, dass das Rahmenprofil bzw. das Deckelprofil mit der notwendigen Rechteckform ausgerüstet sind. D. h., es kommt darauf an, dass der Auflageschenkel und der Sichtschenkel rechtwinklig zueinander angeordnet sind, damit die einwandfreie Funktionsweise der Revisionsvorrichtung insgesamt gewährleistet ist. Um dies im Detail zu erreichen, ist die erfindungsgemäße Profilausbildung als Sicke und/oder Profilverdickung und/oder Profilschwächung und/oder als Profilausbuchtung und/oder Profileinbuchtung ausgeführt. Durch diese Erfindungsmaßnahmen wird einerseits die erforderliche Rechtwinkligkeit zwischen Auflageschenkel und Sichtschenkel zur Verfügung gestellt und andererseits die insbesondere aus ästhetischen Gründen notwendige Parallelität der Sichtschenkel insbesondere in ihrem Kopfbereich.

Dazu hat es sich bewährt, wenn die Profilausbildung jeweils in einem oder mehreren Eckbereichen des Rahmenprofils und/oder Deckelprofils realisiert ist. Dann kann mit Hilfe dieser Profilausbildung für die notwendige Rechtwinkligkeit zwischen dem Auflageschenkel und dem Sichtschenkel gesorgt werden. In ähnlicher Weise hat es sich bewährt, wenn die Profilausbildung ergänzend oder alternativ in rückwärtiger Verlängerung eines Profilschenkels (Auflageschenkel und/oder Sichtschenkel) vorgesehen ist, nämlich üblicherweise in rückwärtiger Verlängerung des Sichtschenkels. Denn dann lässt sich der Kopfbereich des Sichtschenkels infolge der in seiner rückwärtigen Verlängerung vorgesehenen Profilausbildung hinsichtlich seiner Geradheit problemlos ausrichten und auch im Hinblick auf die Parallelität der beiden Sichtschenkel von einerseits Revisionsdeckel und andererseits Revisionsrahmen zueinander.

Des Weiteren hat es sich bewährt, wenn die Profilausbildung im Freibereich des Deckelprofils und/oder Rahmenprofils angeordnet ist. Der Freibereich definiert den Bereich des Deckelprofils und/oder Rahmenprofils, an dem keine Beplankung anliegt. Selbstverständlich kann der Freibereich erforderlichenfalls mit einer ergänzenden Beplankung ausgerüstet werden, um beispielsweise einen erhöhten Brandschutz oder auch eine zusätzliche Schalldämmung zu gewährleisten.

Im Übrigen empfiehlt es sich, die Profilausbildung in Frontansicht hinter der Verkleidung zu realisieren. D. h., der Bereich des Revisionsrahmens bzw. Revisionsdeckels, welcher mit der Verkleidung ausgerüstet ist, weist keine Profilausbildung auf, die demgegenüber im nicht sichtbaren Freibereich vorgesehen ist. Folglich weisen die sichtbaren Kopfbereiche der Sichtschenkel von einerseits Revisionsdeckel und andererseits Revisionsrahmen die fraglichen Profilausbildungen nicht auf. Diese sind vielmehr unsichtbar bzw. werden von der Verkleidung verdeckt.

Bei der Profilausbildung handelt es sich bevorzugt um eine Sicke, eine Profilaus- oder -einbuchtung oder vergleichbare Profilgestaltungen. Im Detail kommt als Profilausbildung eine Ω-förmige Sicke, insbesondere in Übereckanordnung zum Einsatz, um die Rechtwinkligkeit zwischen Auflageschenkel und Sichtschenkel zur Verfügung zu stellen. Darüber hinaus empfiehlt die Erfindung als Profilausbildung eine Doppelsicke, welche in der Regel in wenigstens einem Sichtschenkel des Deckelprofils oder Rahmenprofils realisiert ist, um deren Parallelität zueinander zu gewährleisten. An dieser Stelle kann alternativ oder zusätzlich auch eine L-Sicke Verwendung finden.

Die Doppelsicke kann im Querschnitt angenähert S- und/oder Z-förmig ausgeführt sein. In jedem Fall ermöglicht diese Vorgehensweise, dass das Rahmenprofil und/oder das Deckelprofil insgesamt als Walz- und/oder Rollprofil ausgebildet werden können. Dadurch lässt sich eine besonders einfache und kostengünstige Herstellung erreichen. Dies gilt insbesondere für den Fall, dass das Rahmenprofil und/oder das Deckelprofil über eine Materialstärke unterhalb von 1 mm, insbesondere weniger als 0,8 mm verfügt und vorzugsweise mit einer Materialstärke von ca. 0,6 mm ausgerüstet ist. Dabei können verschiedenartige Materialien zur Herstellung des Rahmenprofils und/oder Deckelprofils eingesetzt werden, beispielsweise Stahl, aber auch Kunststoff oder Aluminium.

In jedem Fall geht die Erfindung von der Erkenntnis aus, dass die Materialstärke, welche in der Regel weniger als 1,0 mm beträgt, deutlich gegenüber bisherigen Ausführungsformen reduziert ist und auch reduziert werden kann. Das lässt sich darauf zurückführen, dass die eine oder die mehreren Profilausbildungen dafür sorgen, dass die notwendige Rechtwinkligkeit zwischen Auflageschenkel und Sichtschenkel gegeben ist und im Übrigen die beiden Sichtschenkel von einerseits Deckelprofil und andererseits Rahmenprofil die gewünschte Parallelität (wenigstens in ihrem jeweiligen und sichtbaren Kopfbereich) besitzen. D. h., im Rahmen der Erfindung sorgt die eine oder sorgen die mehreren Profilausbildungen, die üblicherweise als Sicken vorliegen, dafür, dass die wesentlichen Eigenschaften des jeweiligen Profils (Rechtwinkligkeit von Auflageschenkel zu Sichtschenkel und Parallelität der beiden Sichtschenkel) eingehalten werden und vorliegen, ohne dass dies mit aus Stabilitätsgründen nicht erforderlichen Materialstärken realisiert wird oder realisiert werden muss. Anders ausgedrückt, kann die Materialstärke bis auf das für die Stabilität notwendige Maß verringert werden, wobei die Profilausbildungen dafür sorgen, dass die zuvor angegebenen Profileigenschaften (Rechtwinkligkeit und Parallelität) dennoch eingehalten werden.

Als Ergebnis dieser Erfindungsmaßnahmen lassen sich die Profile (Rahmenprofil und/oder Deckelprofil) problemlos durch Walzen und/oder Rollen herstellen und müssen dann nur noch einzelne Profilstücke abgelängt werden. Diese Profilstücke lassen sich zum Deckelprofil respektive Rahmenprofil zusammenfügen, wobei an dieser Stelle mit Eckverbindern gearbeitet werden kann oder die einzelnen Profilstücke durch Kleben, durch eine Nietverbindung, Schraubverbindung etc. miteinander gekoppelt werden. D. h., der Revisionsrahmen wie der Revisionsdeckel können durch thermisches Fügen einzelner Profilstücke besonders kostengünstig hergestellt werden. Dies trägt in Verbindung mit der geringen Materialstärke und demzufolge der Werkstoffersparnis und durch den Rückgriff auf das kostengünstige Walzen oder Rollen bei der Herstellung zu einer enormen Kostenersparnis bei, ohne dass optische Beeinträchtigungen oder solche im Hinblick auf die Stabilität und Funktionalität befürchtet werden müssen. Hierin sind die wesentliche Vorteile zu sehen.

Im Folgenden wird die Erfindung anhand einer lediglich ein Ausführungsbeispiel darstellenden Zeichnung näher erläutert; es zeigen:
- **Fig. 1**: die erfindungsgemäße Revisionsvorrichtung in Aufsicht,
- **Fig. 2a und 2b**: jeweils einen teilweisen Schnitt durch die Fig. 1 im Bereich eines Spaltes zwischen Revisionsdeckel und Revisionsrahmen,
- **Fig. 3a und 3b**: verschiedene Ausführungsformen der erfindungsgemäßen Profilausbildungen und
- **Fig. 4**: eine abgewandelte Ausgestaltung.

In den Figuren ist eine Revisionsvorrichtung dargestellt, die vorliegend als Revisionsabdeckung ausgeführt ist. In ihrem grundsätzlichen Aufbau verfügt die Revisionsvorrichtung über einen Revisionsrahmen 1 und einen in den Revisionsrahmen 1 einsetzbaren und mit diesem verriegelbaren Revisionsdeckel 2. Der Revisionsrahmen 1 und der Revisionsdeckel 2 besitzen jeweils ein umlaufendes Rahmenprofil 3 und Deckelprofil 4, die zur Aufnahme von Dämmplatten 5, beispielsweise Mineralfaserplatten 5, geeignet sind.

In der Fig. 1 erkennt man noch zwei Scharniere 6, mit deren Hilfe der Revisionsdeckel 2 gelenkig in dem Revisionsrahmen 1 gehalten wird und zusätzlich eine Verriegelungseinrichtung 7, welche den in geschlossener Stellung befindlichen Revisionsdeckel 2 gegenüber dem Revisionsrahmen 1 verriegelt. Zusätzlich mag noch eine in den Fig. 2a, 2b zu erkennenden Spalt S zwischen Revisionsdeckel 2 und Revisionsrahmen 1 im Brandfall verschließende Blähdichtung realisiert sein, die jedoch nicht zwingend ist und vorliegend keine Darstellung erfährt.

Für die Erfindung von besonderer Bedeutung sind nun zwei im Ausführungsbeispiel unterschiedlich gestaltete Profilausbildungen 8, 9. Beide Profilausbildungen 8, 9 sorgen dafür, dass das Rahmenprofil 3 und/oder das Deckelprofil 4 die erforderliche Rechteckform aufweisen und im Übrigen die notwendige Geradheit gegeben ist.

Im Detail stellt die Profilausbildung 8 sicher, dass ein Sichtschenkel 4a und ein Auflageschenkel 4b des Deckelprofils 4 einen rechten Winkel einschließen. Das Gleiche gilt für das Rahmenprofil 3, welches ebenfalls über einen rechten Winkel zwischen einem dortigen Auflageschenkel 3b und einem Sichtschenkel 3a verfügt bzw. verfügen soll, und zwar aufgrund der Profilausbildung 8. Dazu ist die Profilausbildung 8 als Ω-förmige Sicke 8 in Übereckanordnung ausgebildet. D. h., die Profilausbildung 8 bzw. die Ω-förmige Sicke 8 verbindet den jeweiligen Sichtschenkel 3a respektive 4a mit dem zugehörigen Auflageschenkel 3b bzw. 4b, und zwar in deren Eckbereich. Im Rahmen der Variante nach Fig. 4 ist die dortige Ω-förmige Sicke 8 als gleichsam Puffer bzw. Profilpuffer ausgebildet und gleicht herstellungs- und/oder montagebedingte Toleranzen aus.

Das gilt nicht nur für das Rahmenprofil 3 und/oder das Deckelprofil 4, sondern grundsätzlich auch für die hieran jeweils befestigte Dämmplatte 5. Denn die Dämmplatte 5 ist üblicherweise an einen gegebenenfalls verstellbaren Befestigungsschenkel 10 angeschlossen, welcher im dargestellten Beispiel nach der Fig. 2a unmittelbar an die Profilausbildung 9 anschließt. Der Befestigungsschenkel 10 dient zur Festlegung der Dämmplatte 5 an dem jeweiligen Profil 3, 4, beispielsweise mit Hilfe einer lediglich angedeuteten Schraube 13.

Die flächenbündige Montage der Dämmplatte 5 mit Hilfe der Schraube 13 oder eines anderen Befestigungsmittels an dem Profil 3, 4 setzt voraus, dass die erforderliche Rechtwinkligkeit zwischen der Dämmplatte 5 und dem jeweiligen Sichtschenkel 3a, 4a vorliegt. Um hier etwaige Abweichungen der Dämmplatte 5 und/oder des jeweiligen Profils 3, 4 von der Rechtwinkligkeit auszugleichen, kann wiederum eine Sicke 8 bzw. 8', realisiert sein, wie dies beispielhaft die Fig. 2b in verschiedenen Varianten zeigt. Tatsächlich ist die dortige Profilausbildung 8 bzw. Sicke 8 bzw. 8', gleichsam doppel-Ω-förmig ausgeführt mit einer ersten Ω-förmigen Sicke 8 und einer zweiten Ω-förmigen Sicke 8'.

Man erkennt, dass im linken Teil der Fig. 2b die fragliche Profilausbildung 8 bzw. die beiden Sicken 8, 8', im Eckbereich zwischen dem Auflageschenkel 3b und dem Sichtschenkel 3a des Rahmenprofils 3 des Revisionsrahmens 1 angeordnet sind bzw. diesen Eckbereich überbrücken. Dadurch wird nicht nur die erforderliche Rechtwinkligkeit zwischen dem Sichtschenkel 3a und dem Auflageschenkel 3b zur Verfügung gestellt, sondern lassen sich zudem etwaige Abweichungen der Rechtwinkligkeit am Rand der umschlossenen Dämmplatte 5 ausgleichen. Tatsächlich sind an dieser Stelle zwei Dämmplatten 5 realisiert, wobei die obere Dämmplatte 5 den hier sonst vorgesehenen Freiraum F ausfüllt. Sowohl die untere Dämmplatte 5 als auch die obere Dämmplatte 5 sind jeweils mit Hilfe von Schrauben 13 oder vergleichbaren Befestigungsmitteln fixiert, und zwar einerseits an dem Befestigungsschenkel 10 und andererseits an der zweiten Ω-förmigen Sicke 8' bzw. dem von den beiden Sicken 8, 8' gebildeten Auflageschenkel 3b.

Im rechten Teil der Fig. 2b ist eine andere Ausführungsform der beiden Sicken 8, 8' dargestellt. Beide Varianten der Sicken 8, 8' nach der Fig. 2b sind so geformt bzw. gestaltet, dass der Spalt S zwischen den beiden Sichtschenkeln 3a, 4a größtenteils mit einer durchgängig gleichen Spaltbreite ausgerüstet ist. Das heißt, die Profilausbildung 8 bzw. die jeweilige Sicke 8, 8', weist keine oder nur geringfügige Überhänge in dem Bereich des Spaltes S auf, um eine problemlose Montage und Demontage des Revisionsdeckels 2 in dem Revisionsrahmen 1 zu gewährleisten.

Demgegenüber sorgt die Profilausbildung 9 dafür, dass im Ausführungsbeispiel die jeweiligen Sichtschenkel 3a, 4a von einerseits Rahmenprofil 3 und andererseits Deckelprofil 4 jeweils gerade verlaufen und insbesondere parallel zueinander im Bereich des Spaltes S ausgerichtet sind. Tatsächlich lässt sich die beschriebene Geradheit (Parallelität) ebenso wie die Rechtwinkligkeit problemlos dadurch erreichen, dass die jeweiligen Profile 3, 4 nach ihrer Herstellung mit Hilfe von Richtmaschinen entsprechend beaufschlagt werden. Die Profilausbildungen 8, 9 bzw. zugehörigen Sicken 8, 9 werden im Zuge der Herstellung der Profile 3, 4 automatisch in diese eingebracht.

Dazu sind die jeweiligen Profile 3, 4 als Walz- und/oder Rollprofil ausgeführt. Die Sicke 8, 9 kann als Profilverdickung und/oder Profilschwächung in das jeweilige Profil 3, 4 eingebracht werden. Im Ausführungsbeispiel handelt es sich bei der Sicke 8, 9 jeweils um eine profilierte Vertiefung, die zur Versteifung des zugehörigen Profils 3, 4 dient. Wie bereits beschrieben, wird die jeweilige Sicke 8, 9 in das zugehörige Profil 3, 4 eingewalzt oder eingerollt.

Man erkennt, dass die jeweilige Profilausbildung respektive Sicke 8, 9 im Freibereich F des Rahmenprofils 3 und/oder des Deckelprofils 4 angeordnet ist. Der Freibereich F definiert denjenigen Bereich des zugehörigen Profils 3, 4, welcher von der zugehörigen Dämmplatte 5 frei ist (vgl. Fig. 2a bzw. rechter Teil der Fig. 2b). Selbstverständlich kann der Freibereich F zusätzlich auch mit einer oder mehreren weiteren Dämmplatten 5 ausgefüllt werden (vgl. Fig. 2b, linker Teil). Die jeweilige Profilausbildung 8, 9 ist in Frontansicht hinter der zugehörigen Verkleidung und folglich der entsprechenden Dämmplatte 5 realisiert. Dadurch tritt die Profilausbildung 8, 9 optisch nicht hervor und ist gleichsam verdeckt.

Die Profilausbildung 9 ist im Detail in rückwärtiger Verlängerung eines Profilschenkels 3a, 4a von einerseits dem Rahmenprofil 3 und andererseits dem Deckelprofil 4 realisiert. Tatsächlich handelt es sich bei diesem Profilschenkel 3a, 4a um den jeweiligen Sichtschenkel 3a bzw. 4a. Im dargestellten Beispiel schließt die Profilausbildung 9 unmittelbar an den ggf. verstellbaren Befestigungsschenkel 10 an, welcher u. a. zur Festlegung der Dämmplatte 5 an dem jeweiligen Profil 3, 4 dient.

Bei der Profilausbildung bzw. Sicke 9 handelt es sich ausweislich der Fig. 3 um eine Doppelsicke 9', welche im Querschnitt angenähert S-förmig ausgeführt sein kann, wie dies in der Fig. 3a dargestellt ist. Alternativ hierzu kann die Doppelsicke 9' bzw. Profilausbildung 9 im Querschnitt auch Z-förmig ausgebildet sein, wie dies in der Fig. 3b dargestellt ist. Beide Ausgestaltungen führen nicht nur zu einer Versteifung des jeweiligen Sichtschenkels 3a, 4a, sondern ermöglichen auch, dass die beiden Sichtschenkel 3a, 4a insbesondere in ihrem Kopfbereich 11 parallel zueinander angeordnet sind bzw. werden können (durch einen optionalen Sichtvorgang nach dem Walzen/Rollen). In der Regel ist ein nachträgliches Richten nicht erforderlich.

Dagegen kommt es auf eine parallele Anordnung der Sichtschenkel 3a, 4a jenseits der Profilausbildungen 9, d. h. im Freibereich F des Rahmenprofils 3 bzw. des Deckelprofils 4, nicht an. Vielmehr ist hier von Bedeutung, dass die Profilausbildung bzw. Sicke 8 einen rechten Winkel zwischen dem jeweiligen Sichtschenkel 3a, 4a und dem zugehörigen Auflageschenkel 3b, 4b zur Verfügung stellt, damit die Befestigungsschenkel 10 im Wesentlichen parallel zu den Dämmplatten 5 ausgerichtet sind und die Dämmplatten 5 eine im Vergleich zur Verkleidung insgesamt parallele Ausrichtung aufweisen.

Sowohl das Rahmenprofil 3 als auch das Deckelprofil 4 lassen sich aus einem Streifen mit einer Materialstärke von weniger als 1 mm herstellen. Vorzugsweise kommt sogar eine Materialstärke von weniger als 0,8 mm zum Einsatz, insbesondere sogar eine solche von lediglich ca. 0,6 mm. Um dennoch die notwendige Festigkeit zur Verfügung zu stellen, empfiehlt die Erfindung als Werkstoff den Einsatz von Stahl. Solche Streifen aus Stahl mit einer Materialstärke von weniger als 1 mm lassen sich unschwer walzen respektive rollen, wobei die angesprochenen Profilausbildungen 8, 9 im Zuge dieses Walz- oder Rollvorganges problemlos in den jeweiligen Streifen eingebracht werden können.

Bei der Variante nach Fig. 4 ist die Profilausbildung 9 als L-Sicke 9" ausgestaltet, welche zugleich die Funktion des Befestigungsschenkels 10 übernehmen kann. Davon abgesehen lassen sich alternativ oder zusätzlich an dieser L-Sicke 9" bzw. Profilausbildung 9 ergänzende Bauelemente wie Dichtungen, die Scharniere 6 etc. festlegen. Immer sorgt die zuvor beschriebene Materialstärke von weniger als 1 mm in Verbindung mit den Profilausbildungen 8, 9 dafür, dass im Vergleich zum Stand der Technik Materialeinsparungen von bis zu 50 % beobachtet werden. - Schließlich zeigt die Fig. 4 Aufkantungen oder Abkantungen 12 an dem Sichtschenkel 3a, 4a und/oder dem Auflageschenkel 3b, 4b. Mit Hilfe dieser Abkantungen 12 lässt sich die Parallelität der beiden Sichtschenkel 3a, 4a (optisch) unterstützen bzw. ergänzend erreichen.

Im Anschluss an diesen Herstellungsschritt ist es lediglich noch erforderlich, einzelne Profilstücke abzulängen, ggf. in die dargestellte L-Form mit rechteckiger Ausrichtung von Auflageschenkel 3b, 4b und Sichtschenkel 3a, 4a zu bringen und für die notwendige Parallelität der beiden Sichtschenkel 3a, 4a zu sorgen. Das kann in einem anschließenden Richtvorgang geschehen. - Die einzelnen Profilstücke werden zum Abschluss beispielsweise durch thermisches Fügen miteinander verbunden, so dass schließlich der gewünschte Revisionsrahmen 1 und Revisionsdeckel 2 zur Verfügung stehen.

## Patentansprüche

1. Revisionsvorrichtung, mit einem Revisionsrahmen (1) mit Rahmenprofil (3) und einem darin einsetzbaren Revisionsdeckel (2) mit Deckelprofil (4), wobei das Rahmenprofil (3) und das Deckelprofil (4) jeweils einen Sichtschenkel (3a; 4a) und einen Auflageschenkel (3b; 4b) aufweisen, die miteinander jeweils einen Eckbereich (3a, 3b; 4a, 4b) bilden,
**dadurch gekennzeichnet,**
**dass** das Rahmenprofil (3) und das Deckelprofil (4) eine Materialstärke von weniger als 1 mm aufweisen und dass in dem Eckbereich (3a, 3b; 4a, 4b) wenigstens eine erste Sicke (8, 8') ausgebildet ist, um eine formstabile Rechtwinkligkeit zwischen dem Sichtschenkel (3a; 4a) und dem Auflageschenkel (3b; 4b) zu erhalten, und dass in einer rückwärtigen Verlängerung des Sichtschenkels (3a; 4a) und/oder des Auflageschenkels (3b; 4b) wenigstens eine zweite Sicke (9, 9', 9") ausgebildet ist, um eine Geradheit des Sichtschenkels (3a; 4a) und/oder Auflageschenkels (9, 9', 9") zu erhalten.

2. Revisionsvorrichtung nach Anspruch 1,
**dadurch gekennzeichnet,**
**dass** die erste Sicke (8, 8') so gestaltet ist, dass ein Spalt (S) zwischen den beiden Sichtschenkeln (3a; 4a) größtenteils mit einer durchgängig gleichen Spaltbreite ausgerüstet ist.

3. Revisionsvorrichtung nach Anspruch 1 oder 2,
**dadurch gekennzeichnet,**
**dass** die zweite Sicke (9, 9', 9") so gestaltet ist, dass die beiden Sichtschenkel (3a; 4a) parallel zueinander verlaufen.

4. Revisionsvorrichtung nach einem der Ansprüche 1 bis 3,
**dadurch gekennzeichnet,**
**dass** die Sicken (8, 8', 9, 9', 9") in einem freien Bereich (F) zwischen einer Dämmplatte (5) und dem Auflagenschenkel (3b; 4b) angeordnet sind.

5. Revisionsvorrichtung nach einem der Ansprüche 1 bis 4,
**dadurch gekennzeichnet,**
**dass** die erste Sicke (8, 8') Ω-förmig ausgebildet ist.

6. Revisionsvorrichtung nach einem der Ansprüche 1 bis 5,
**dadurch gekennzeichnet,**
**dass** die zweite Sicke (9, 9', 9") eine Doppelsicke (9') ist.

7. Revisionsvorrichtung nach einem der Ansprüche 1 bis 5,
**dadurch gekennzeichnet,**
**dass** die zweite Sicke (9, 9', 9") eine L-Sicke (9") ist.

8. Revisionsvorrichtung nach Anspruch 7,
**dadurch gekennzeichnet,**
**dass** die Doppelsicke (9') im Querschnitt angenähert S- oder Z-förmig ausgebildet ist.

9. Revisionsvorrichtung nach einem der Ansprüche 1 bis 8,
**dadurch gekennzeichnet,**
**dass** das Rahmenprofil (3) und das Deckelprofil (4) als Walz- oder Rollprofil ausgeführt sind.

10. Revisionsvorrichtung nach einem der Ansprüche 1 bis 9,
**dadurch gekennzeichnet,**
**dass** das Rahmenprofil (3) und das Deckelprofil (4) eine Materialstärke von weniger als 0,8 mm und vorzugsweise eine solche von ca. 0,6 mm aufweisen.

11. Revisionsvorrichtung nach einem der vorstehenden Ansprüche,
**dadurch gekennzeichnet,**
**dass** das Rahmenprofil (3) und das Deckelprofil (4) aus Stahl, Kunststoff, Aluminium oder Kombinationen hergestellt sind.

## Claims

1. An inspection device comprising an inspection frame (1) comprising frame profile (3) and an inspection cover (2) comprising a cover profile (4), which can be inserted in said inspection device, wherein the frame profile (3) and the cover profile (4) in each case encompass a viewing journal (3a; 4a) and a support journal (3b; 4b), which together form a corner region (3a, 3b; 4a, 4b) in each case,
**characterized in**
**that** the frame profile (3) and the cover profile (4) encompass a material thickness of less than 1 mm and in that at least a first seam (8, 8') is embodied in the corner region (3a, 3b; 4a, 4b) for the purpose of attaining a dimensionally stable perpendicularity between the viewing journal (3a; 4a) and the support journal (3b; 4b) and in that at least a second seam (9, 9', 9") is embodied in a rearward extension of the viewing journal (3a; 4a) and/or of the support journal (3b; 4b) for the purpose of attaining a rectitude of the viewing journal (3a; 4a) and/or of the support journal (9, 9', 9").

2. The inspection device according to claim 1,
**characterized in**
**that** the first seam (8, 8') is designed in such a manner that a gap (S) between the two viewing journals (3a; 4a) is largely equipped with a continuously even gap width.

3. The inspection device according to claim 1 or 2,
**characterized in**
**that** the second seam (9, 9', 9") is designed in such a manner that the two viewing journals (3a; 4a) run parallel to one another.

4. The inspection device according to one of claims 1 to 3,
**characterized in**
**that** the seams (8, 8', 9, 9', 9") are arranged in a free area (F) between an insulating board (5) and the support journal (3b; 4b).

5. The inspection device according to one of claims 1 to 4,
**characterized in**
**that** the first seam (8, 8') is embodied in a Ω-shaped manner.

6. The inspection device according to one of claims 1 to 5,
**characterized in**
**that** the second seam (9, 9', 9") is a double seam (9').

7. The inspection device according to one of claims 1 to 5,
**characterized in**
**that** the second seam (9, 9', 9") is an L-seam (9").

8. The inspection device according to claim 7,
**characterized in**
**that** the cross section of the double seam (9') is embodied in a nearly S-shaped or Z-shaped manner.

9. The inspection device according to one of claims 1 to 8,
**characterized in**
**that** the frame profile (3) and the cover profile (4) are embodied as a milled or rolled section.

10. The inspection device according to one of claims 1 to 9,
**characterized in**
**that** the frame profile (3) and the cover profile (4) encompass a material thickness of less than 0.8 mm and preferably one of approx. 0.6 mm.

11. The inspection device according to one of the preceding claims,
**characterized in**
**that** the frame profile (3) and the cover profile (4) are made of steel, plastic, aluminum or combinations.

## Revendications

1. Dispositif de révision, avec un cadre de révision (1) avec un profilé de cadre (3) et un couvercle de révision (2) insérable dans celui-ci, avec profilé de couvercle (4), dans lequel le profilé de cadre (3) et le profilé de couvercle (4) comportent chacun une branche visible (3a, 4a) et une branche de soutien (3b, 4b) formant ensemble une région de coin respective (3a, 3b ; 4a, 4b),
**caractérisé en ce que**
le profilé de cadre (3) et le profilé de couvercle (4) présentent une épaisseur de matériau inférieure à 1 mm et **en ce que** dans la région de coin (3a, 3b ; 4a, 4b) est formée au moins une première moulure (8, 8'), pour obtenir un angle droit de forme stable entre la branche visible (3a, 4a) et la branche de soutien (3b, 4b), et **en ce que** dans un prolongement arrière de la branche visible (3a, 4a) et/ou de la branche de soutien (3b, 4b) est formée au moins une deuxième moulure (9, 9', 9"), pour maintenir la rectitude de la branche visible (3a, 4a) et/ou de la branche de soutien (9, 9', 9").

2. Dispositif de révision selon la revendication 1,
**caractérisé en ce que**
la première moulure (8, 8') est conçue de telle manière qu'un espacement (S) entre les deux branches visibles (3a, 4a) présente une largeur d'espacement essentiellement constant.

3. Dispositif de révision selon l'une des revendications 1 ou 2,
**caractérisé en ce que**
la deuxième moulure (9, 9', 9") est conçue de telle manière que les deux branches visibles (3a, 4a) s'étendent parallèlement l'une à l'autre.

4. Dispositif de révision selon l'une des revendications 1 à 3,
**caractérisé en ce que**
les moulures (8, 8', 9, 9', 9") sont disposées dans une zone libre (F) entre un panneau isolant (5) et la branche de soutien (3b, 4b).

5. Dispositif de révision selon l'une des revendications 1 à 4,
**caractérisé en ce que**
la première moulure (8, 8') est conçue en forme de Ω.

6. Dispositif de révision selon l'une des revendications 1 à 5,
**caractérisé en ce que**
la deuxième moulure (9, 9', 9") est une double moulure (9').

7. Dispositif de révision selon l'une des revendications 1 à 5,
**caractérisé en ce que**
la deuxième moulure (9, 9', 9") est une moulure en L (9'').

8. Dispositif de révision selon la revendication 7,
**caractérisé en ce que**
la double moulure (9') est conçue quasiment en forme de S ou de Z dans sa section transversale.

9. Dispositif de révision selon l'une des revendications 1 à 8,
**caractérisé en ce que**
le profilé de cadre (3) et le profilé de couvercle (4) sont conçus comme des profilés laminés ou roulés.

10. Dispositif de révision selon l'une des revendications 1 à 9,
**caractérisé en ce que**
le profilé de cadre (3) et le profilé de couvercle (4) présentent une épaisseur de matériau inférieure à 0,8 mm et de préférence d'environ 0,6 mm.

11. Dispositif de révision selon l'une des revendications précédentes,
**caractérisé en ce que**
le profilé de cadre (3) et le profilé de couvercle (4) sont réalisés en acier, en plastique, en aluminium ou à partir d'une combinaison de ceux-ci.
